# EUROPÄISCHE PATENTSCHRIFT

(11) **EP 3 487 782 B1**
(45) Veröffentlichungstag und Bekanntmachung des Hinweises auf die Patenterteilung: **27.01.2021**
(21) Anmeldenummer: 17739981.3
(22) Anmeldetag: 14.07.2017
(51) Int. Cl.: B65D 81/26

(54) **REDUZIERUNG VON FREIER FLÜSSIGKEIT IN EINER LEBENSMITTELVERPACKUNG**
REDUCTION OF FREE LIQUID IN A FOOD PACKAGING
RÉDUCTION DE LIQUIDE LIBRE DANS UN EMBALLAGE POUR ALIMENT

(30) Priorität: 19.07.2016 DE 102016113264
(43) Veröffentlichungstag der Anmeldung: 29.05.2019
(73) Patentinhaber: Wolf, Frank, 42719 Solingen (DE)
(72) Erfinder: Wolf, Frank, 42719 Solingen (DE)
(74) Vertreter: Moser Götze & Partner Patentanwälte mbB
(86) Internationale Anmeldenummer: PCT/EP2017/067832
(87) Internationale Veröffentlichungsnummer: WO 2018/015288

(56) Entgegenhaltungen:
- EP-A1- 0 831 033
- EP-A2- 2 407 030
- US-A1- 2008 257 151
- US-A1- 2010 285 191
- US-A1- 2012 003 372

## Beschreibung

### Erfindungsbereich

Die Erfindung betrifft eine Lebensmittelverpackung beispielsweise in der Form eines Beutels oder Vakuumbeutels oder einer Tiefziehverpackung oder einer Schale überzogen mit einer Folie.

### Technischer Hintergrund der Erfindung

Lebensmittelverpackungen für frische Lebensmittel sind bekannt. Verschiedene Lebensmittelverpackungen in der Form eines Beutels, Vakuumbeutels oder einer Tiefziehverpackung oder Schale, überzogen mit einer Folie, sind bekannt für das Verpacken von Fleisch, Fisch und Geflügel. Diese Lebensmittelverpackungen können auch für Salate, Obst und Gemüse benutzt werden.

In Lebensmittelverpackungen ist die Anwesenheit von Flüssigkeit zu beobachten. Diese Flüssigkeit kann durch Aussaften des verpackten Fleisches, Fisches oder Geflügels entstehen. Andererseits kann Flüssigkeit auch als Wasser entstehen, das durch das Obst und/oder Gemüse produziert wird. Die Flüssigkeit kann aus geschnittenem Obst und/oder Gemüse austreten.

Flüssigkeit in Lebensmittelverpackungen ist nicht erwünscht wegen der nachteiligen Folgen der Flüssigkeit auf das äußere Erscheinungsbild. Auch kann diese Flüssigkeit die Umgebung im Falle eines unerwünschten Bruchs oder Risses der Lebensmittelverpackung verschmutzen. Der größte Risikofaktor von Flüssigkeit in Lebensmittelverpackungen ist das Wachstum von Mikroorganismen in der Form von Bakterien und/oder Hefen und/oder Schimmelpilzen und/oder Schimmelpilzsporen und/oder Viren. Flüssigkeit formt die ideale Umgebung für die Vermehrung von diesen Mikroorganismen. Dieses Wachstum der Mikroorganismen hat zur Folge, dass die Lebensmittel in der Lebensmittelverpackung verderben. Die Stoffwechselprodukte von Mikroorganismen, wie etwa Säuren und/oder Alkohol und/oder Aldehyde und/oder Ketone und/oder Ammoniakale Verbindungen und/oder Schwefelverbindungen und/oder Toxine haben einen fauligen Geruch beim Öffnen der Lebensmittelverpackung zur Folge.

Lebensmittelverpackungen sind bereits bekannt.

Die DE 34 42 341 A1 zeigt eine Schale zur Aufnahme von Nahrungsmitteln mit einem Schalengrundkörper, der aus zwei Lagen aus flüssigkeitsdichtem Kunststoff besteht, die zwischen sich eine saugfähige Einlage einbetten, wobei die obere, zum Nahrungsmittel weisende Lage Öffnungen aufweist.

Die DE 20 2004 009977 U1 offenbart eine Verpackung für Lebensmittel mit einem Schalenelement, das ein Bodenelement und mindestens eine Seitenwand aufweist, und einer Umhüllung aus Folienmaterial, die im verpackten Zustand das Schalenelement umschließt und die mindestens eine Seitenwand in einer aufgerichteten Position hält.

Die DE 693 20 345 T2 zeigt eine Schale zur Aufnahme von Nahrungsmitteln, die ein Schaumkunststofflaminat mit einer oberen Schicht und einer unteren Schicht und Öffnungen in der oberen Schicht aufweist, wobei Hohlräume in mindestens einer der Schichten als komprimierte Bereiche ausgebildet sind. Die DE 42 34 632 A1 zeigt eine Schale zur Aufnahme von Nahrungsmitteln, die aufgebaut ist aus zwei übereinanderliegenden warmgeformten Kunststofffolien, wobei sich im Bereich des Bodenteils zwischen den beiden Folien eine Flüssigkeitsabsorberschicht befindet und wobei im Bereich des Bodenteils die innere Folie mit Öffnungen zum Ablaufenlassen von Flüssigkeit versehen ist. Die Flüssigkeitsabsorberschicht enthält ein Polymer, welches das 10- bis 2000-fache der Polymereigenmasse an Feuchtigkeit aufnehmen kann.

Die DE10 2007 043773 zeigt eine Mehrschichtfolie zur Aufnahme von Feuchtigkeit bestehend aus einer feuchtigkeitsabsorbierenden Schicht, einer feuchtigkeitsdurchlässigen Schicht und einer Feuchtigkeits-undurchlässigen Schicht. Auf Basis dieser Folien können Lebensmittelverpackungen hergestellt werden, die Wasser aus dem Lebensmittelverpackungsbereich entziehen können. Nachteilig bei bekannten Lebensmittelverpackungen ist, dass sie oft keine wünschenswert lange Haltbarkeit der verpackten Lebensmittel gewährleisten. Die Erfindung hat es sich zur Aufgabe gemacht, eine Lebensmittelverpackung zu schaffen, die hinsichtlich dieses Nachteils verbessert sind.

Diese Aufgabe wird durch die in Anspruch 1 wiedergegebene Lebensmittelverpackung gelöst.

### Zusammenfassung der Erfindung

Überraschenderweise wird diese Aufgabe erfüllt mit einer erfindungsgemäßen Lebensmittelverpackung, die eine Hülle aufweist. Die Hülle ist bevorzugt flüssigkeitsdicht und weist weiter bevorzugt eine Barriere gegenüber Sauerstoff auf. Bei der Hülle kann es sich um eine Folie beispielsweise in Form eines Beutels oder Vakuumbeutels handeln oder um eine Tiefziehverpackung oder eine Schale. Die Tiefziehverpackung oder die Schale kann überzogen oder versiegelt mit einer Folie sein. Die Lebensmittelverpackung weist einen in der Hülle angeordneten Lebensmittelaufnahmebereich auf. Die Lebensmittelverpackung weist zudem einen in der Hülle angeordneten Flüssigkeitsaufnahmebereich auf. In den Flüssigkeitsaufnahmebereich kann Flüssigkeit aus dem Lebensmittelaufnahmebereich gelangen. Diese Flüssigkeit kann im Rahmen dieser Erfindung bestehen aus Wasser und in Wasser löslichen Verbindungen wie etwa Säuren und/oder Alkohole und/oder Aldehyde und/oder Ketone und/oder Ammoniakale Verbindungen und/oder Schwefelverbindungen und/oder Toxine.

Es kann also eine Trennung von in dem Lebensmittel enthaltener Flüssigkeit von dem Lebensmittel erfolgen. Hierdurch kann der Verderb des Lebensmittels verzögert werden. Ebenso kann hierdurch der Geruch, der unmittelbar nach dem Öffnen der Lebensmittelverpackung freigesetzt wird, verringert werden.

Der Lebensmittelaufnahmebereich und der Flüssigkeitsaufnahmebereich sind durch eine Trennschicht voneinander getrennt.

Die Trennschicht ist durchlässig für in dem Lebensmittelaufnahmebereich anwesende Flüssigkeit und undurchlässig für in dem Lebensmittelaufnahmebereich anwesende Mikroorganismen.

Die Trennschicht ist mit Vorteil so ausgestaltet, dass sie keine Flüssigkeit im Flüssigkeitsverbund, also beispielsweise in Tropfenform, passieren lässt. Die Flüssigkeitsdurchlässigkeit der Trennschicht ist bevorzugt dadurch erzielt, dass die Trennschicht bevorzugt so ausgestaltet ist, dass sie in Gasform und/oder in flüssiger Form vorhandene Moleküle der in dem Lebensmittelaufnahmebereich vorhandenen Flüssigkeit in sich löst, diese Moleküle durch die Trennschicht hindurch diffundieren und diese Moleküle auf der dem Flüssigkeitsaufnahmebereich zugewandten Seite der Trennschicht wieder abgegeben werden.

Der Lebensmittelaufnahmebereich und der Flüssigkeitsaufnahmebereich sind in einer Ausführungsform so durch eine Trennschicht voneinander getrennt, dass eine Rückkehr von Flüssigkeit aus dem Flüssigkeitsaufnahmebereich in den Lebensmittelaufnahmebereich verhindert oder erschwert ist.

Die Trennschicht ist in einer sehr wichtigen Ausführungsform monolithisch. Hiermit ist im Rahmen dieser Druckschrift insbesondere gemeint, dass die Flüssigkeitsdurchlässigkeit der Trennschicht durch Diffusionsvorgänge erzielt wird.

Der Lebensmittelaufnahmebereich und der Flüssigkeitsaufnahmebereich sind also bevorzugt so durch eine monolithische Trennschicht voneinander getrennt, dass eine Rückkehr von Flüssigkeit aus dem Flüssigkeitsaufnahmebereich in den Lebensmittelaufnahmebereich verhindert oder erschwert ist. Auf diese Weise kann eine Voraussetzung dafür geschaffen sein, dass die Flüssigkeit dauerhaft von dem Lebensmittel getrennt bleibt und der Verderb weiter verzögert wird.

Die Lebensmittelverpackung wird im Rahmen dieser Druckschrift auch kurz als "Verpackung" bezeichnet. Bei der Verpackung kann es sich um eine Selbstbedienungsverpackung (sogenannte SB-Verpackung) handeln. Bei der Verpackung kann es sich auch um eine Vakuumverpackung oder einen Beutel handeln. Bei der Verpackung kann es sich um eine Verpackung mit modifizierter Atmosphäre (sogenannte "modified atmosphere packaging") handeln.

Die Trennschicht kann eine Folie umfassen oder durch eine Folie gebildet sein.

Die Lebensmittelverpackung kann insbesondere für Fleisch und/oder Fisch und/oder Geflügel und/oder Obst und/oder Gemüse vorgesehen sein. In der weiten Verwendung des Begriffs Lebensmittel ist im Rahmen dieser Druckschrift hiervon auch Tiernahrung umfasst, etwa Hundefutter. Die Verpackung kann eine Schale umfassen.

Der Flüssigkeitsaufnahmebereich kann einen Einleger umfassen oder hierdurch gebildet sein.

Der Einleger ist bevorzugt von allen Seiten durch die Trennschicht verschlossen.

Der Einleger kann vorgefertigt sein und zusammen oder vor oder nach dem Lebensmittel in die Lebensmittelverpackung eingelegt sein.

Der Flüssigkeitsaufnahmebereich kann sterilisiert werden, beispielsweise bevor die Lebensmittelverpackung verschlossen wird.

Der Flüssigkeitsaufnahmebereich, beispielsweise ein Einleger, kann sterilisiert werden, beispielsweise bevor er in die Lebensmittelverpackung eingelegt wird.

Bevorzugt ist eine Sterilisierung mit Strahlung.

Durch das Sterilisieren kann erreicht werden, dass sich in dem Flüssigkeitsaufnahmebereich trotz etwaiger Anwesenheit von aus dem Lebensmittelaufnahmebereich übergetretener Flüssigkeit keine Mikroorganismen entwickeln und beispielsweise das optische Erscheinungsbild der Verpackung beeinträchtigen.

In einer anderen Ausführungsform ist der Flüssigkeitsaufnahmebereich durch die Hülle und durch die Trennschicht begrenzt. In dieser Ausführungsform dient also die Hülle der Lebensmittelverpackung auch zur Begrenzung des Flüssigkeitsaufnahmebereichs. Die Trennschicht kann eine von zwei Lagen einer doppellagigen Folie sein. Die zweite Lage kann Teil der Hülle sein.

In einer Ausführungsform ist die Trennschicht nicht Teil des Lebensmittelaufnahmebereich und weiter bevorzugt nicht Teil des Flüssigkeitsaufnahmebereichs.

In einer weiteren Ausführungsform besteht der Flüssigkeitsaufnahmebereich aus einem Bereich der Trennschicht.

In einer Ausführungsform ist in dem Flüssigkeitsaufnahmebereich saugfähiges Material angeordnet. Wenn in dieser Ausführungsform zudem ein Einleger vorgesehen ist, dann kann dieser auch als Saugpad bezeichnet werden. In einer Ausführungsform ist in dem Flüssigkeitsaufnahmebereich Flüssigkeit absorbierendes Material angeordnet.

Als Flüssigkeit absorbierende Materialien können alle natürlichen oder synthetischen Polymere eingesetzt werden, die ein Vielfaches ihrer (trockenen) Eigenmasse an Flüssigkeit aufnehmen können.

In einer anderen Ausführungsform ist der Flüssigkeitsaufnahmebereich leer, vorzugsweise abgesehen von etwaiger übergetretener Flüssigkeit. Hiermit ist insbesondere gemeint, dass - vorzugsweise abgesehen von etwaiger übergetretener Flüssigkeit - keine festen oder flüssigen Stoffe in dem Flüssigkeitsaufnahmebereich angeordnet sind. Überraschenderweise hat sich gezeigt, dass die Anwesenheit eines saugfähigen bzw. Flüssigkeit absorbierenden Materials in dem Flüssigkeitsaufnahmebereich nicht zwingend erforderlich ist.

### Detaillierte Beschreibung der Erfindung

Bevorzugt umfasst die Trennschicht eine Folie oder ist aus einer Folie gebildet.

Besonders bevorzugt umfasst die Trennschicht eine monolithische Folie oder ist aus einer monolithischen Folie gebildet.

Mit dem Begriff "monolithische Folie" ist im Rahmen dieser Druckschrift insbesondere eine Folie gemeint, bei der die Flüssigkeitsdurchlässigkeit durch Diffusionsvorgänge erzielt wird.

In einer Ausführungsform weist die Folie keine Löcher oder Poren auf.

Die Trennschicht umfasst bevorzugt ein thermoplastisches Polymer oder ist hieraus gebildet. Das thermoplastische Polymer weist mit Vorteil eine Wasseraufnahmekapazität auf.

Die Trennschicht besteht in der bevorzugten Ausführungsform aus einer monolithischen Folie, die aus einem thermoplastischen Polymer mit einer Wasseraufnahmekapazität hergestellt ist.

Bevorzugt sind Polymere mit einer Wasseraufnahmekapazität über 1% (M/M), besonders bevorzugt sind Polymere mit einer Wasseraufnahmekapazität über 5% (M/M) und ganz besonders bevorzugt sind Polymere mit einer Wasseraufnahmekapazität über 20% (M/M). Mit "(M/M)" ist im Rahmen dieser Druckschrift gemeint, dass der Wert der Wasseraufnahmekapazität berechnet wurde aus der mit 100 multiplizierten Differenz zwischen der Masse der gequollenen Probe und der Masse der getrockneten Probe geteilt durch die Masse der getrockneten Probe.

Die Trennschicht ist bevorzugt nicht kaltwasserlöslich.

Die Trennschicht kann eine Zusammenstellung von zwei oder mehr thermoplastischen Polymeren, etwa in Form eines Blockcopolymers, umfassen oder hieraus gebildet sein. Die Trennschicht kann auch in dieser Ausführungsform eine Wasseraufnahmekapazität aufweisen, die im Rahmen dieser Druckschrift dann als "Gesamtwasseraufnahmekapazität" bezeichnet wird. Die Gesamtwasseraufnahmekapazität beträgt bevorzugt über 1% (M/M), bevorzugt über 5% (M/M) und ganz besonders bevorzugt über 20% (M/M).

In einer Ausführungsform besteht die Trennschicht also aus einer monolithischen Folie, die aus einer Zusammenstellung von zwei oder mehr thermoplastischen Polymeren mit einer Gesamtwasseraufnahmekapazität von über 1% (M/M), bevorzugt über 5% (M/M) und ganz besonders bevorzugt über 20% (M/M) hergestellt ist.

Die Wasseraufnahmekapazität wird bevorzugt gemessen nach ISO62, Methode 1.

Dem thermoplastischen Polymer oder den thermoplastischen Polymeren können additionale Additive wie Stabilisatoren (UV, Hydrolyse) Verarbeitungsadditive, anti- block Additive oder Füllstoffe zugefügt sein.

In einer Ausführungsform besteht die Trennschicht also aus einer monolithischen Folie, die aus einem thermoplastischen Polymer oder mehreren thermoplastischen Polymeren hergestellt ist, dem bzw. denen additionale Additive wie Stabilisatoren (UV, Hydrolyse) Verarbeitungsadditive, anti- block Additive oder Füllstoffe zugefügt sind. Diese Additive sind logischerweise vor der Herstellung der Folie dem Polymer oder den Polymeren zugefügt.

Besonders geeignet für die Herstellung der Trennschicht sind thermoplastische Polymere wie Polyamid und/oder Copolyester ether Elastomere und/oder Copolyamide ether Elastomere und/oder Polyvinylalkohol. Insbesondere ist Polyamid 6 und Polyamid 6,6 geeignet. Die Trennschicht kann diese Polymere umfassen oder hieraus gebildet sein. Diese Polymere sind zum Beispiel verfügbar bei der Firma BASF (Ultramid), bei der Firma DSM (Akulon) oder der Firma DOMO (Domamid). Copolyester ether Elastomere sind zum Beispiel verfügbar bei der FirmaDSM (Arnitel) oder der Firma Dupont (Hytrel) und Copolyamide ether Elastomere sind verfügbar bei der Firma Arkema.

In einer Ausführungsform umfasst die Trennschicht Cellulose oder Cellulose Derivate oder ist hieraus hergestellt.

Die Trennschicht kann hochglänzend sein, sie kann farblos oder farbig sein. Bevorzugt hat die Trennschicht eine Wandstärke von 5 bis 200 Mikrometer, besonders bevorzugt liegt die Wandstärke zwischen 10 und 100 Mikrometer und ganz besonders bevorzugt liegt die Wandstärke zwischen 20 und 50 Mikrometer.

Das saugfähige Material welches in den Flüssigkeitsaufnahmebereich eingebracht werden kann, kann zum Beispiel natürliche Polymer Alkali-Alginate, Gelatine oder Arabischen Gummi umfassen oder hieraus bestehen. Bevorzugt sind aber die synthetischen Polymere, welche das 100-1000-Fache ihrer Eigenmasse an Wasser aufnehmen können wie zum Beispiel die Natrium Salze der Polyacrylsäure. Bevorzugt ist zum Beispiel das Degapas 4104N der Firma Evonik. Das saugfähige Polymer nimmt die Flüssigkeit, welche von dem Lebensmittelaufnahmebereich in den Flüssigkeitsaufnahmebereich übergetreten ist, bevorzugt so stark an sich heran, dass es fast unmöglich ist, für diese Flüssigkeit, von dem Flüssigkeitsaufnahmebereich in den Lebensmittelaufnahmebereich zurück zu kehren.

Die Trennschicht ist bevorzugt undurchlässig für an dem Verderb beteiligte und/oder bei Verderb entstehende Mikroorganismen, wie etwa Bakterien und/oder Hefen und/oder Schimmelpilzen und/oder Schimmelpilz-Sporen, und/oder Viren. Hierdurch ist bevorzugt eine Voraussetzung dafür geschaffen, dass nur Flüssigkeit von dem Lebensmittelaufnahmebereich in den Flüssigkeitsaufnahmebereich gelangen kann. Mikroorganismen sind nicht im Stande, die Trennschicht von dem Lebensmittelaufnahmebereich in den Flüssigkeitsaufnahmebereich zu übertreten bzw. zu durchdringen.

Die Trennschicht weist bevorzugt keine richtungsabhängige Eigenschaft auf. Es ist vorzugsweise daher unerheblich, wie herum sie eingebacht ist.

Die Erfindung betrifft auch die Verwendung einer Folie, die für Reife-Beutel für die Fleischreifung bekannt ist als Trennschicht einer Lebensmittelverpackung nach einem der Ansprüche 1 bis 15.

Überraschenderweise hat sich gezeigt, dass die derartige Verwendung dieser Folie zu hervorragenden Ergebnissen führt. Dieser Folienbeutel kann dann vorzugsweise mit dem Lebensmittel in der Hülle angeordnet sein.

Die Erfindung betrifft auch ein Verfahren zur Reduzierung von freier Flüssigkeit in einer Lebensmittelverpackung. Bei dem erfindungsgemäßen Verfahren wird in eine Hülle ein Einleger eingelegt. Der Einleger weist eine Trennschicht in Form eines Beutels aus monolithischer Folie auf. In dem Beutel ist saugfähiges oder Flüssigkeit absorbierendes Material angeordnet.

Bevorzugt wird in die Hülle, aber außerhalb des Beutels, ein Lebensmittel eingebracht.

Auf diese Weise kann freie Flüssigkeit, also beispielsweise Flüssigkeit, die sich in Kontakt mit dem Lebensmittel befinden kann, reduziert werden. Denn es wird mit Vorteil erreicht, dass Flüssigkeit des Lebensmittels, etwa Fleischsaft, die monolithische Folie durchdringt und in dem saugfähigen Material aufgenommen wird. Hierdurch kann der Verderb des Lebensmittels verzögert werden.

Die Hülle weist bevorzugt eine Barriere gegenüber Sauerstoff auf.

In einer Ausführungsform wird der Einleger sterilisiert.

Die erfindungsgemäße Lebensmittelverpackung soll nun anhand von drei in den Zeichnungen gezeigten Ausführungsbeispielen näher erläutert werden. Es zeigen schematisch:
- Fig.1: eine Querschnittsdarstellung eines ersten Ausführungsbeispiels einer erfindungsgemäßen Lebensmittelverpackung;
- Fig. 2: eine Darstellung wie in Fig. 1, eines zweiten Ausführungsbeispiels;
- Fig. 3: eine Darstellung wie in Fig. 1, eines dritten Ausführungsbeispiels.

Die als Ganzes mit 100 bezeichnete Lebensmittelverpackung weist in allen drei gezeigten Ausführungsbeispielen eine Hülle 1 auf, die in den gezeigten Ausführungsbeispielen flüssigkeitsdicht und gasdicht ist. Die Hülle stellt in den gezeigten Ausführungsbeispielen die äußerste Begrenzung der Lebensmittelverpackung dar. Denkbar ist jedoch, dass weitere Umverpackungen vorgesehen sind. In der Hülle 1 ist in allen gezeigten Ausführungsbeispielen ein Lebensmittelaufnahmebereich 2 und ein Flüssigkeitsaufnahmebereich 3 angeordnet. In dem Lebensmittelaufnahmebereich 2 ist in allen gezeigten Ausführungsbeispielen Fleisch angeordnet. Von dem Lebensmittelaufnahmebereich 2 kann Flüssigkeit, beispielsweise Fleischsaft, in den Flüssigkeitsaufnahmebereich 3 gelangen. Die beiden Bereiche 2 und 3 sind so durch eine Trennschicht 4 voneinander getrennt, dass eine Rückkehr von Flüssigkeit aus dem Flüssigkeitsaufnahmebereich 3 in den Lebensmittelaufnahmebereich 2 fast unmöglich ist.

Die Trennschicht 4 ist in allen gezeigten Ausführungsbeispielen als Folie 7 ausgebildet.

In dem in Fig. 1 gezeigten Ausführungsbeispiel ist der Flüssigkeitsaufnahmebereich 3 durch einen Einleger 5 gebildet, der von allen Seiten durch die Trennschicht 4 verschlossen ist. In dem Einleger 5 ist ein saugfähiges Material 6 angeordnet. Der Einleger 5 kann hier auch als Saugpad bezeichnet werden.

Auch bei dem in Fig. 2 gezeigten Ausführungsbeispiel ist ein Einleger 5 vorhanden, der von allen Seiten durch die Trennschicht 4 verschlossen ist. Im Unterschied zu dem in Fig. 1 gezeigten Ausführungsbeispiel ist dieser Einleger 5 jedoch nicht mit saugfähigem Material gefüllt, sondern leer, abgesehen von etwaiger übergetretener Flüssigkeit. In einer besonderen Ausgestaltung des Ausführungsbeispiels der Fig. 2 ist ein Einleger 5 vorhanden, der nur aus einem einzigen Stück Folie der Trennschicht 4 besteht. Der Flüssigkeitsaufnahmebereich 3 besteht dann aus der Flüssigkeitsaufnahmekapazität der Trennschicht 4.

Bei dem in Fig. 3 gezeigten Ausführungsbeispiel ist der Flüssigkeitsaufnahmebereich nicht durch einen Einleger 5 gebildet, sondern neben der Trennschicht 4 auch durch die Hülle 1 begrenzt. Teile der Hülle 1 begrenzen also den Flüssigkeitsaufnahmebereich 3. Auch in dem in Fig. 3 gezeigten Ausführungsbeispiel ist der Flüssigkeitsaufnahmebereich 3, abgesehen von etwaiger übergetretener Flüssigkeit, leer. Es ist jedoch denkbar, dass er mit saugfähigem bzw. hygroskopischem Material gefüllt ist.

Wie in allen gezeigten Ausführungsbeispielen durch die Pfeile P symbolisiert ist, kann Flüssigkeit von dem Lebensmittelaufnahmebereich 2 in den Flüssigkeitsaufnahmebereich 3 gelangen. Die Trennschicht 4 ist zu diesem Zweck bei allen gezeigten Ausführungsbeispielen flüssigkeitsdurchlässig aber undurchlässig für Mikroorganismen.

Die Kombination von Trennschicht 4 und saugfähigem Polymer verhindert oder erschwert bei dem in Fig. 1 gezeigten Ausführungsbeispiel die Rückkehr von Flüssigkeit aus dem Flüssigkeitsaufnahmebereich 3 in den Lebensmittelaufnahmebereich 2.

Der Einleger 5 kann vor Einlegen in die Lebensmittelverpackung sterilisiert werden und auf diese Weise wird ein Verderb von Flüssigkeit, etwa Fleischsaft in dem Flüssigkeitsaufnahmebereich 3 verhindert.

### Beispiel

Auf eine vertikalen Verpackungsmaschine wird als saugfähiges Material 2 Gramm Degapas 4104N eingepackt in eine Trennschicht bestehend aus einer Folie aus 40 Mikrometer dickem Arnitel VT3108. Die Folie wird mit Impuls Schweißen bei 160°C zu einem Beutel geformt mit eine Breite von 9 cm und eine Länge von 15 cm. Dieser Beutel bildet einen Einleger und wird in einer Hülle gebildet aus einer herkömmlichen Fleisch Schale mit Deckelfolie verschweißt, die vorher mit 200 Gramm Wasser befüllt wurde. Diese Verpackung wurde für 24 Stunden gelagert bei 4°C in einem Kühlschrank. Nach dieser Lagerzeit wurde die Schale geöffnet und der Beutel aus der Schale genommen. Nachdem der Beutel an der Außenseite mit einem Handtuch abgetrocknet wurde, wurde das Gewicht des Beutels bestimmt. Das Gewicht des Beutels betrug 62 Gramm.

### Bezuaszeichenliste:

- 100: Lebensmittelverpackung
- 1: Hülle
- 2: Lebensmittelaufnahmebereich
- 3: Flüssigkeitsaufnahmebereich
- 4: Trennschicht
- 5: Einleger
- 6: saugfähiges Material
- 7: Folie
- P: Pfeile

## Patentansprüche

1. Lebensmittelverpackung (100) mit einer Hülle (1)
und mit einem in der Hülle (1) angeordneten
Lebensmittelaufnahmebereich (2)
und mit einem in der Hülle (1) angeordneten
Flüssigkeitsaufnahmebereich (3),
bei der Flüssigkeit aus dem Lebensmittelaufnahmebereich (2) in den Flüssigkeitsaufnahmebereich (3) gelangen kann,
wobei die Bereiche (2 und 3) durch eine Trennschicht (4) voneinander getrennt sind,
wobei die Trennschicht durchlässig ist für in dem
Lebensmittelaufnahmebereich anwesende Flüssigkeit und undurchlässig ist für in dem Lebensmittelaufnahmebereich anwesende Mikroorganismen.

2. Lebensmittelverpackung nach Anspruch 1, **dadurch gekennzeichnet, dass** die Trennschicht (4) monolithisch ist.

3. Lebensmittelverpackung nach Anspruch 1 oder 2, **dadurch gekennzeichnet, dass** der Flüssigkeitsaufnahmebereich (3) durch einen Einleger (5) gebildet ist, der von allen Seiten durch die Trennschicht (4) verschlossen ist.

4. Lebensmittelverpackung nach Anspruch 1 oder 2, **dadurch gekennzeichnet, dass** der Flüssigkeitsaufnahmebereich (3) durch die Hülle (1) und durch die Trennschicht (4) begrenzt ist.

5. Lebensmittelverpackung nach Anspruch 1 oder 2, **dadurch gekennzeichnet, dass** der Flüssigkeitsaufnahmebereich (3) aus einem Bereich der Trennschicht (4) besteht.

6. Lebensmittelverpackung nach einem der Ansprüche 1 bis 5, **dadurch gekennzeichnet, dass** in dem Flüssigkeitsaufnahmebereich (3) saugfähiges Material (6) angeordnet ist.

7. Lebensmittelverpackung nach Anspruch 6, **dadurch gekennzeichnet, dass** das saugfähige Material aus natürlichen Polymeren wie etwa Alkali-Alginaten, Gelatine oder Arabischem Gummi hergestellt ist.

8. Lebensmittelverpackung nach Anspruch 6, **dadurch gekennzeichnet, dass** das saugfähige Material aus synthetischen Polymeren, welche das 100-1000-Fache ihrer Eigenmasse an Wasser aufnehmen können, vorzugsweise Natrium Salze der Polyacrylsäure, hergestellt ist.

9. Lebensmittelverpackung nach einem der Ansprüche 1 bis 8, **dadurch gekennzeichnet, dass** die Trennschicht aus einem thermoplastischen Polymer mit einer Wasseraufnahmekapazität von bevorzugt mehr als 1 % (M/M), besonders bevorzugt mehr als 5% (M/M) und ganz besonders bevorzugt mehr als 20% (M/M) hergestellt ist.

10. Lebensmittelverpackung nach einem der Ansprüche 1 bis 9, **dadurch gekennzeichnet, dass** die Trennschicht hergestellt ist aus einer Zusammenstellung von zwei oder mehr thermoplastischen Polymeren mit einer Gesamtwasseraufnahmekapazität von über 1 % (M/M), bevorzugt über 5% (M/M) und besonders bevorzugt über 20% (M/M).

11. Lebensmittelverpackung nach einem der Ansprüche 1 bis 10, **dadurch gekennzeichnet, dass** die Trennschicht hergestellt ist aus thermoplastischen Polymeren, wie etwa Polyamid und/oder Copolyester ether Elastomeren und/oder Copolyamid ether Elastomeren und/oder Polyvinylalkohol.

12. Lebensmittelverpackung nach Anspruch 1 bis 11, **dadurch gekennzeichnet, dass** die Trennschicht nicht kaltwasserlöslich ist.

13. Lebensmittelverpackung nach einem der Ansprüche 1 bis 12, **dadurch**
**gekennzeichnet, dass** die Trennschicht eine Wandstärke aufweist, von 5 bis 200 Mikrometern, bevorzugt von 10 bis 100 Mikrometern und ganz besonders bevorzugt von 20 bis 50 Mikrometern.

14. Lebensmittelverpackung nach einem der Ansprüche 1 bis 13, **dadurch**
**gekennzeichnet, dass** die Trennschicht additionale Additive wie Stabilisatoren (UV, Hydrolyse), Verarbeitungsadditive, anti-block Additive oder Füllstoffe enthält.

## Claims

1. Food package (100) comprising a casing (1) and comprising a food-holding region (2) disposed in the casing (1), and comprising a liquid-holding region (3) disposed in the casing (1), wherein liquid can pass from the food-holding region (2) into the liquid-holding region (3), wherein the regions (2 and 3) are separated from one another by means of a separating layer (4), wherein the separating layer is permeable to liquid present in the food-holding region and is impermeable to microorganisms present in the food-holding region.

2. Food package as claimed in claim 1, **characterised in that** the separating layer (4) is monolithic.

3. Food package as claimed in claim 1 or 2, **characterised in that** the liquid-holding region (3) is formed by means of an insert (5) which is sealed on all sides by means of the separating layer (4).

4. Food package as claimed in claim 1 or 2, **characterised in that** the liquid-holding region (3) is defined by means of the casing (1) and by means of the separating layer (4).

5. Food package as claimed in claim 1 or 2, **characterised in that** the liquid-holding region (3) consists of a region of the separating layer (4).

6. Food package as claimed in any one of claims 1 to 5, **characterised in that** absorbent material (6) is disposed in the liquid-holding region (3).

7. Food package as claimed in claim 6, **characterised in that** the absorbent material is produced from natural polymers, such as for instance alkali alginates, gelatine or Arabic gum.

8. Food package as claimed in claim 6, **characterised in that** the absorbent material is produced from synthetic polymers which can absorb 100-1000 times their own mass of water, preferably sodium salts of polyacrylic acid.

9. Food package as claimed in any one of claims 1 to 8, **characterised in that** the separating layer is produced from a thermoplastic polymer having a water absorption capacity of preferably more than 1% (m/m), particularly preferably more than 5% (m/m) and most particularly preferably more than 20% (m/m).

10. Food package as claimed in any one of claims 1 to 9, **characterised in that** the separating layer is produced from a combination of two or more thermoplastic polymers having a total water absorption capacity of above 1% (m/m), preferably above 5% (m/m) and particularly preferably above 20% (m/m).

11. Food package as claimed in any one of claims 1 to 10, **characterised in that** the separating layer is produced from thermoplastic polymers, such as for instance polyamide and/or copolyester ether elastomers and/or copolyamide ether elastomers and/or polyvinyl alcohol.

12. Food package as claimed in claims 1 to 11, **characterised in that** the separating layer is not cold water-soluble.

13. Food package as claimed in any one of claims 1 to 12, **characterised in that** the separating layer has a wall thickness of 5 to 200 microns, preferably of 10 to 100 microns and most particularly preferably of 20 to 50 microns.

14. Food package as claimed in any one of claims 1 to 13, **characterised in that** the separating layer contains additional additives, such as stabilisers (UV, hydrolysis), processing additives, anti-block additives or fillers.

## Revendications

1. Emballage alimentaire (100) comprenant une enveloppe (1) et une zone de réception d'aliments (2) disposée dans l'enveloppe (1) et une zone de réception de liquide (3) disposée dans l'enveloppe (1), emballage dans lequel le liquide peut passer de la zone de réception d'aliments (2) dans la zone de réception de liquide (3),
les zones (2 et 3) étant séparées l'une de l'autre par une couche de séparation (4),
la couche de séparation étant perméable au liquide présent dans la zone de réception d'aliments et étant imperméable aux microorganismes présents dans la zone de réception d'aliments.

2. Emballage alimentaire selon la revendication 1, **caractérisé en ce que** la couche de séparation (4) est monolithique.

3. Emballage alimentaire selon la revendication 1 ou 2, **caractérisé en ce que** la zone de réception de liquide (3) est formée par un insert (5) qui est fermé de tous les côtés par la couche de séparation (4).

4. Emballage alimentaire selon la revendication 1 ou 2, **caractérisé en ce que** la zone de réception de liquide (3) est délimitée par l'enveloppe (1) et par la couche de séparation (4).

5. Emballage alimentaire selon la revendication 1 ou 2, **caractérisé en ce que** la zone de réception de liquide (3) comprend une zone de la couche de séparation (4).

6. Emballage alimentaire selon l'une des revendications 1 à 5, **caractérisé en ce que** du matériau absorbant (6) est disposé dans la zone de réception de liquide (3).

7. Emballage alimentaire selon la revendication 6, **caractérisé en ce que** le matériau absorbant est fabriqué à partir de polymères naturels tels que les alginates alcalins, la gélatine ou la gomme arabique.

8. Emballage alimentaire selon la revendication 6, **caractérisé en ce que** le matériau absorbant comprend des polymères synthétiques capables d'absorber 100 à 1000 fois leur propre masse en eau, de préférence des sels de sodium de l'acide polyacrylique.

9. Emballage alimentaire selon l'une des revendications 1 à 8, **caractérisé en ce que** la couche de séparation est produite à partir d'un polymère thermoplastique ayant une capacité d'absorption d'eau de préférence supérieure à 1 % (M/M), de manière particulièrement préférée supérieure à 5 % (M/M) et de manière tout particulièrement préférée supérieure à 20 % (M/M).

10. Emballage alimentaire selon l'une des revendications 1 à 9, **caractérisé en ce que** la couche de séparation est produite à partir d'une combinaison de deux polymères thermoplastiques ou plus ayant une capacité totale d'absorption d'eau supérieure à 1 % (M/M), de préférence supérieure à 5 % (M/M), et de manière particulièrement préférée supérieure à 20 % (M/M).

11. Emballage alimentaire selon l'une des revendications 1 à 10, **caractérisé en ce que** la couche de séparation est produite à partir de polymères thermoplastiques, tels que le polyamide et/ou les élastomères copolyester éther et/ou les élastomères copolyamide éther et/ou l'alcool polyvinylique.

12. Emballage alimentaire selon la revendication 1 à 11, **caractérisé en ce que** la couche de séparation n'est pas soluble dans l'eau froide.

13. Emballage alimentaire selon l'une des revendications 1 à 12, **caractérisé en ce que** la couche de séparation a une épaisseur de paroi de 5 à 200 micromètres, de préférence de 10 à 100 micromètres et de manière tout particulièrement préférée de 20 à 50 micromètres.

14. Emballage alimentaire selon l'une des revendications 1 à 13, **caractérisé en ce que** la couche de séparation contient des additifs supplémentaires tels que des stabilisants (UV, hydrolyse), des additifs de traitement, des additifs anti-blocs ou des charges.
